# FASCICULE DE BREVET EUROPEEN

(11) **EP 2 180 383 B1**
(45) Date de publication et mention de la délivrance du brevet: **25.01.2012**
(21) Numéro de dépôt: 08167519.1
(22) Date de dépôt: 24.10.2008
(51) Int. Cl.: G04B 19/247

(54) **Dispositif d'aide au maintien en position d'un disque indicateur de quantième pour pièce d'horlogerie**
Hilfsvorrichtung zur Positionshaltung einer Datumsanzeigescheibe für Uhrwerk
Device to assist in maintaining the position of a date disc for a timepiece

(43) Date de publication de la demande: 28.04.2010
(73) Titulaire: ETA SA Manufacture Horlogère Suisse, 2540 Grenchen (CH)
(72) Inventeur: Chaignat, Julien, 2525, Le Landeron (CH)
(74) Mandataire: Rossand, Isabelle

(56) Documents cités:
- EP-A- 1 962 152
- CH-A- 491 420
- FR-A- 1 485 815

## Description

La présente invention concerne un dispositif d'aide au maintien en position indexée d'un disque indicateur de quantième pour pièce d'horlogerie.

Un exemple de réalisation d'un mécanisme indicateur de quantième est représenté en perspective à la figure 1 annexée à la présente demande de brevet. Désigné dans son ensemble par la référence numérique générale 1, un tel mécanisme est destiné à être monté dans la platine d'une montre non illustrée, typiquement une montre-bracelet destinée à afficher le jour du mois. Le mécanisme de quantième 1 comprend un anneau de quantième supérieur 2 et un anneau de quantième inférieur 3. L'anneau de quantième supérieur 2 est superposé à l'anneau de quantième inférieur 3. L'anneau de quantième supérieur 2 présente seize secteurs régulièrement répartis sur sa circonférence. Les seize secteurs comportent sur la face supérieure de l'anneau 2 des marquages successifs allant de « 17 » à « 31 » ainsi qu'une fenêtre 21 qui, dans l'exemple représenté, correspond à une ouverture traversante ménagée dans l'anneau de quantième supérieur 2. L'anneau de quantième inférieur 3 présente également seize secteurs régulièrement répartis sur sa circonférence. Les seize secteurs comportent sur la face supérieure de l'anneau 3 des marquages successifs allant de « 1 » à « 16 ». La montre présentera typiquement un guichet au travers duquel les marquages présents sur les anneaux de quantième inférieur 3 et supérieur 2 pourront être vus.

Les figures 2 et 3 représentent plus précisément des détails constitutifs des anneaux de quantième inférieur 3 et supérieur 2. Des dents 22 font saillie radialement vers l'intérieur de l'anneau de quantième supérieur 2 depuis un rebord périphérique intérieur 23 dudit anneau supérieur 2. De façon similaire, des dents 32 font saillie radialement vers l'intérieur de l'anneau de quantième inférieur 3 depuis un rebord intérieur 33 de celui-ci. Les dents 22 et 32 sont régulièrement espacées le long des rebords périphériques intérieurs 23 et 33 des anneaux de quantième 2 et 3 respectifs. Chaque dent 22 est associée à un marquage 24 ou à la fenêtre 21 de l'anneau de quantième supérieur 2. De même, chaque dent 32 est associée à un marquage 34 de l'anneau de quantième inférieur 3.

Le mécanisme indicateur de quantième 1 comprend de plus une roue de commande 4 pour entraîner les anneaux de quantième supérieur 2 et inférieur 3 qui effectue un tour complet en 31 jours en étant entraînée via un pignon 61 chassé sur la roue des heures et des engrenages 62 et 63 qui ne seront pas décrits davantage ici.

La figure 4 annexée à la présente demande de brevet est une vue de détail en perspective de la roue de commande 4. Comme il ressort de cette figure, la roue de commande 4 présente des premier et second étages de dentures 41 et 42 superposés. Chacun des étages 41 et 42 présente sur son pourtour une portion munie de dents adjacentes successives et une portion dépourvue de dent. Dans la portion munie de dents de chacun des premier et second étages de dentures 41 et 42, les dents sont régulièrement espacées d'un angle de 2π/31.

Comme visible sur la figure 4, sur chacune des dents des étages de dentures 41 et 42 a été reportée une référence numérique indiquant lequel des secteurs des anneaux de quantième inférieur 3 et supérieur 2 est commandé par cette dent. Ainsi, le premier étage de denture 41 comprend des dents qui vont commander les secteurs « 17 » à « 31 » et la fenêtre 21 de l'anneau de quantième supérieur 2. La portion dépourvue de dent du premier étage de denture 41 s'étend donc entre la dent qui commande le secteur correspondant à la fenêtre 21 et la dent qui commande le secteur « 17 ». Le second étage de denture 42 comprend quant à lui des dents qui commandent les secteurs « 1 » à « 16 ». La portion dépourvue de dent du second étage de denture 42 s'étend donc entre la dent qui commande le secteur « 16 » et la dent qui commande le secteur « 1 ». La portion pourvue de dents d'un étage est placée à l'aplomb de la portion dépourvue de dent de l'autre étage. Ainsi, les dents du premier étage de denture 41 commandant les marquages « 17 » à « 31 » de l'anneau supérieur 2 sont disposées à l'aplomb de la portion du second étage de denture 42 dépourvue de dent. La portion dépourvue de dent du premier étage de denture 41 est placée à l'aplomb des dents du second étage de denture 42 commandant les marquages « 2 » à « 16 » de l'anneau de quantième inférieur 3. Par exception, la dent du premier étage de denture 41 qui commande le secteur « 1 » de l'anneau de quantième inférieur 3 est disposée à l'aplomb de la dent du second étage de denture 42 qui commande le secteur correspondant à la fenêtre 21 de l'anneau de quantième supérieur 2.

Les premier et deuxième étages de dentures 41 et 42 sont couplés en rotation, de sorte qu'une simple rotation d'un tour de la roue de commande 4 permet d'entraîner l'un ou l'autre des deux anneaux de quantième supérieur 2 ou inférieur 3. Les premier et second étages de dentures 41 et 42 sont agencés pour entraîner respectivement l'anneau de quantième supérieur 2 et l'anneau de quantième inférieur 3 par leurs portions munies de dents. Des mobiles multiplicateurs 11 et 13 permettent de réaliser une liaison cinématique entre les premier et second étages de dentures 41 et 42 et les anneaux de quantième supérieur 2 et inférieur 3 respectivement. Les mobiles multiplicateurs 11 et 13 permettent de garantir que la rotation quotidienne de la roue de commande 4 implique l'avance d'un pas d'un anneau de quantième d'un quantième au quantième suivant.

La figure 5 annexée à la présente demande de brevet est une vue de côté du mécanisme de correction de l'indication de quantième. Comme illustré sur cette figure, le premier étage de denture 41 est relié cinématiquement à l'anneau de quantième supérieur 2 par l'intermédiaire du premier engrenage multiplicateur 11, du troisième engrenage multiplicateur 13 et de l'engrenage supérieur d'un train d'engrenages correcteur 9. L'engrenage multiplicateur 11 comprend un pignon 112 entraîné par la partie dentée du premier étage de denture 41. L'engrenage multiplicateur 11 comprend par ailleurs une roue 111 fixée sur le pignon 112. L'engrenage multiplicateur 13 comprend quant à lui un pignon 131 entraîné par la roue 111. L'engrenage multiplicateur 13 comprend de plus une roue 132 fixée sur le pignon 131 et entraînant l'engrenage supérieur du train d'engrenages correcteur 9.

Durant la rotation de la roue de commande 4, le fonctionnement du mécanisme indicateur de quantième 1 est le suivant. On suppose que la fenêtre 21 et le marquage « 1 » sont initialement placés sous le guichet de la montre. Le premier quantième du mois est donc visible par le porteur de la montre. Lors du passage, commandé par la roue de commande 4, du premier quantième au second, puis du second au troisième et ainsi de suite jusqu'au quantième « 16 » :
- la partie dépourvue de dents du premier étage de denture 41 est en regard du premier mobile 11. L'anneau de quantième supérieur 2 n'est donc pas entraîné et la fenêtre 21 reste immobile, placée sous le guichet de la montre ;
- les dents du second étage de denture 42 qui commandent le déplacement des marquages « 2 » à « 16 » vont successivement être en prise avec le deuxième engrenage multiplicateur 12 et donc entraîner l'anneau de quantième inférieur 3 par ses dents 32. Ainsi, les quantièmes « 2 » à « 16 » seront successivement visibles dans le guichet de la montre à travers la fenêtre 21.

Lors du passage, commandé par la roue 4, du quantième « 16 » marqué sur l'anneau de quantième inférieur 3 au quantième « 17 » marqué sur l'anneau de quantième supérieur 2 puis subséquemment du quantième « 17 » au quantième « 31 » :
- la partie dépourvue de dents du second étage de denture 42 est en regard du deuxième engrenage multiplicateur 12. L'anneau de quantième inférieur 3 n'est donc pas entraîné et le quantième « 16 » reste immobile sous le guichet ;
- les dents du premier étage de denture 41 qui commandent le déplacement des marquages « 17 » à « 31 » vont successivement être en prise avec le mobile 11, et donc entraîner l'anneau de quantième supérieur 2 par ses dents 22. Ainsi, les quantièmes « 17 » à « 31 » seront successivement affichés dans le guichet.

Lors du passage du quantième « 31 » porté par l'anneau de quantième supérieur 2 au quantième « 1 » porté par l'anneau de quantième inférieur 3, la dent du premier étage de denture 41 qui commande le déplacement de la fenêtre 21 et qui est superposée à la dent du second étage de denture 42 qui commande le déplacement du marquage « 1 » sont simultanément en prise avec les mobiles 11 et 12 respectivement. L'anneau de quantième supérieur 2 pivote ainsi pour placer la fenêtre 21 sous le guichet, alors que l'anneau de quantième inférieur 3 pivote pour placer le marquage « 1 » sous le guichet.

On remarque à l'examen de la figure 1 que la position des anneaux de quantième supérieur 2 et inférieur 3 est indexée par un sautoir 50 maintenu par un ressort 51. Ces sautoirs 50 servent à maintenir les anneaux de quantième 2 et 3 en position et à éviter qu'ils ne tournent inopinément en dehors des périodes de correction de l'indication de quantième, par exemple sous l'effet d'un choc. Quand on cherche à obtenir un mécanisme de quantième dont la durée du saut soit aussi brève que possible, on doit prévoir un rapport de multiplication entre la roue de commande et l'anneau de quantième considéré aussi élevé que possible. Or, dans un tel cas, le couple disponible en sortie du train d'engrenages qui relie la roue de commande à l'anneau de quantième est faible, de sorte que la force exercée par le sautoir sur ledit anneau de quantième doit être aussi minime que possible pour pouvoir être vaincue lorsqu'on commande l'avance d'un pas de l'anneau de quantième. Mais si la force de retenue exercée par le sautoir sur l'anneau de quantième est faible, le risque est important de voir sauter l'anneau de quantième en cas de choc et d'avoir une indication erronée de la date.

Le document EP 1 962 152 décrit un dispositif d'aide au maintien en position d'un disque indicateur de quantième pour pièce d'horlogerie, la position du disque indicateur de quantième étant indexée par un sautoir. Ce dispositif comprend un organe de blocage qui, en dehors des périodes de correction de l'indication de quantième, maintient bloqué le sautoir, cet organe de blocage s'effaçant en phase de correction de l'indication de quantième pour libérer le sautoir.

La présente invention a pour but de remédier à cet inconvénient ainsi qu'à d'autres encore en procurant un mécanisme indicateur de quantième présentant une résistance élevée aux chocs en dehors des périodes de correction de l'indication de quantième tout en n'opposant qu'un faible couple résistant durant les phases de correction de l'indication de quantième.

A cet effet, la présente invention concerne un dispositif d'aide au maintien en position d'un disque indicateur de quantième pour pièce d'horlogerie selon la revendication 1 annexée au présent brevet.

La présente invention concerne un mécanisme indicateur de quantième dont le disque de quantième est maintenu bloqué en dehors des phases de correction de l'indication de quantième et est libéré et juste maintenu indexé par un sautoir durant les phases de correction de l'indication de quantième. On est ainsi assuré que, durant le fonctionnement normal de la montre, le disque indicateur de quantième est fermement maintenu et ne risque pas de pivoter inopinément sous l'effet d'un choc par exemple. L'indication du quantième fournie par la montre équipée du mécanisme de quantième est donc toujours fiable. Par contre, au voisinage de minuit, lorsque l'indication de quantième doit changer, le disque de quantième n'est plus maintenu que par le sautoir qui oppose un faible couple résistant. Le couple disponible en sortie du train d'engrenages qui relie la roue de commande à l'anneau de quantième n'a donc pas besoin d'être élevé, de sorte que le rapport de multiplication entre ladite roue de commande et ledit anneau de quantième peut être grand. On obtient ainsi un mécanisme de quantième à saut plus rapide que celui d'un mécanisme traînant et qui se rapproche d'un mécanisme à saut instantané.

En phase de correction de l'indication de quantième, l'organe de verrouillage est écarté de sa position de blocage du sautoir par un organe d'activation qui est lui-même entraîné par un train d'engrenages qui relie cinématiquement une roue de commande au disque indicateur de quantième.

Le sautoir n'est libéré de sa position de blocage qu'au moment même où le rouage de correction de l'indication de quantième se met en marche, ce qui se produit seulement une fois toutes les vingt-quatre heures pendant un faible laps de temps au voisinage de minuit ainsi que pendant les phases de correction manuelle de la date. Ainsi, pendant la majeure partie du temps, le disque de quantième est parfaitement immobilise et ne risque donc pas de sauter inopinément par exemple en cas de choc.

En dehors des phases de correction de l'indication de quantième, l'organe de verrouillage est bloqué entre le sautoir et l'organe d'activation.

D'autres caractéristiques et avantages de la présente invention ressortiront plus clairement de la description détaillée qui suit d'un mode de réalisation du mécanisme de quantième selon l'invention, cet exemple étant donné à titre purement illustratif et non limitatif seulement en liaison avec le dessin annexé sur lequel :
- la figure 1, déjà citée, est une vue en perspective d'un exemple de réalisation d'un mécanisme indicateur de quantième ;
- la figure 2, déjà citée, est une vue en perspective d'un anneau de quantième supérieur ;
- la figure 3, déjà citée, est une vue en perspective d'un anneau de quantième inférieur ;
- la figure 4, déjà citée, est une vue en perspective d'une roue de commande ;
- la figure 5, déjà citée, est une vue de côté d'un mécanisme de multiplication accouplé à la roue de commande ;
- la figure 6 est une vue en perspective du mécanisme indicateur de quantième représenté à la figure 1 muni du dispositif de verrouillage selon l'invention, et
- les figures 7A à 7F illustrent le principe de fonctionnement du dispositif de verrouillage selon l'invention.

La présente invention procède de l'idée générale inventive qui consiste à concilier deux objectifs qui, de prime abord, paraissent antagonistes, à savoir procurer un mécanisme de quantième dont le disque indicateur de quantième soit à la fois fermement maintenu pour éviter qu'il ne pivote en cas de choc et fournisse une indication erronée du quantième, et oppose un couple résistant aussi faible que possible lors de sa correction pour pouvoir avancer d'un pas dans un laps de temps relativement faible grâce à un train d'engrenages présentant un rapport de multiplication élevé. Ce double objectif est atteint grâce à l'utilisation d'un organe qui bloque le disque indicateur de quantième en agissant sur son sautoir en dehors des périodes de correction de l'indication de quantième, cet organe étant écarté de sa position dans laquelle il bloque le disque indicateur de quantième durant les phases ou l'indication de quantième est corrigée.

La présente invention va être décrite en liaison avec un mécanisme indicateur de quantième comprenant deux disques de quantième superposés. Il va de soi que la présente invention s'applique de manière identique à un mécanisme indicateur de quantième comprenant un seul disque de quantième qui serait divisé en 31 secteurs sur lesquels sont reportées les indications de quantième « 1 » à « 31 ».

Par souci de clarté, le mécanisme de blocage selon l'invention va être décrit en liaison avec l'anneau de quantième supérieur 2. On comprendra que le mécanisme de blocage associé à l'anneau de quantième inférieur 3 est identique à celui de l'anneau supérieur 2.

Comme déjà expliqué ci-dessus, les anneaux de quantième supérieur 2 et inférieur 3 sont reliés cinématiquement à la roue de commande 4 via un rouage de correction de l'indication de quantième comprenant les mobiles multiplicateurs 11 et 13, respectivement 12 et 14, ainsi que le mobile correcteur 9. Plus précisément, l'anneau de quantième supérieur 2 est entraîné par le premier étage de denture 41 de la roue de commande 4 via le premier mobile multiplicateur 11, le troisième mobile multiplicateur 13 et l'engrenage supérieur du mobile correcteur 9. L'engrenage multiplicateur 11 comprend le pignon 112 entraîné par la partie dentée du premier étage de denture 41. La roue 111 fixée coaxialement sur le pignon 112 entraîne le pignon 131 du troisième mobile multiplicateur 13. Enfin, la roue 132 fixée coaxialement sur le pignon 131 entraîne l'engrenage supérieur du mobile correcteur 9 qui a son tour entraîne l'anneau de quantième supérieur 2. Comme on peut le voir à l'examen de la figure 6, la position de l'anneau de quantième supérieur 2 est indexée par le sautoir 50 maintenu par un bras 51 a du ressort 51.

On cherche à ce que le saut de l'indication de quantième d'un quantième donné au quantième suivant soit la plus rapide possible. Il faut donc que le rapport de multiplication entre la roue de commande 4 et l'anneau de quantième supérieur 2 via le premier mobile multiplicateur 11, le troisième mobile multiplicateur 13 et l'engrenage supérieur du mobile correcteur 9 soit le plus grand possible. Sous réserve que cette condition soit vérifiée et avec un angle entre deux pas de quantième de 22,5° qui est la valeur pour un mécanisme indicateur de quantième à deux disques, le changement de l'indication de quantième s'opère en environ 40 minutes. C'est habituellement la durée du saut d'un mécanisme indicateur de quantième de type semi-instantané à un seul disque, cette durée étant ramenée à 20 minutes pour un tel mécanisme indicateur de quantième à un seul disque grâce à la présente invention. On peut donc ranger le mécanisme de quantième selon l'invention dans la catégorie des quantièmes semi-instantanés, entre les quantièmes traînants et les quantièmes instantanés. Il est ainsi possible, en dimensionnant convenablement le rouage de correction de l'indication de quantième, d'obtenir un mécanisme de quantième dont le changement de date est plus rapide que par le passé mais, en contrepartie, le couple disponible en bout du rouage de correction au niveau de l'engrenage supérieur du mobile correcteur 9 est relativement faible. Il faut donc choisir un sautoir 50 exerçant sur l'anneau de quantième supérieur 2 une force de retenue suffisamment faible pour qu'elle puisse être vaincue par l'engrenage supérieur du mobile correcteur 9 en phase de correction de l'indication de quantième. On comprend immédiatement que, dans un tel cas, le maintien de l'anneau de quantième supérieur 2 assuré par le sautoir 50 n'est pas sans faille et que les risques de voir sauter l'anneau de quantième en cas de chocs sont importants.

La présente invention s'est assigné pour objectif de résoudre ce problème en procurant un dispositif d'aide au maintien en position d'un anneau de quantième qui, en phase de fonctionnement normal de la montre, c'est-à-dire en dehors des périodes de correction de l'indication de quantième, garantit une excellente tenue aux chocs de l'anneau de quantième, tout en permettant une correction de l'indication de quantième avec un couple minimal. A cet effet, la présente invention enseigne d'adjoindre au mécanisme indicateur de quantième un organe de blocage qui, en dehors des périodes de correction de l'indication de quantième, maintient le sautoir bloqué et qui s'efface en phase de correction de l'indication de quantième pour libérer le sautoir. Dans l'exemple de réalisation représenté à la figure 6, cet organe de blocage, désigné dans son ensemble par la référence numérique générale 52, se présente sous la forme d'un levier dont l'axe de pivotement se confond avec son axe central de symétrie. Plus précisément, le levier de blocage 52 comprend deux bras 53a et 53b diamétralement opposés par lesquels il est en appui d'une part contre le sautoir 50 et d'autre part contre un organe d'activation 54 qui est lui-même activé par le rouage de correction de l'indication de quantième. Dans l'exemple représenté au dessin, cet organe d'activation 54 est formé par la roue 132 du troisième mobile multiplicateur 13. Bien entendu, cet exemple est donné à titre purement illustratif seulement et on pourrait envisager que le levier de blocage 52 soit en appui, directement ou via un élément intermédiaire, contre une autre roue du rouage de correction de l'indication de quantième.

On voit que le bras 53b du levier de blocage 52 est maintenu appliqué contre les dents de la roue 132 par un bras 51 b du ressort 51 qui vient de matière avec le bras 51 a de ce dernier. Bien entendu, il serait tout à fait envisageable de prévoir deux ressorts distincts pour maintenir respectivement le sautoir 50 et le levier de blocage 52. On voit aussi que le sautoir 50 comprend une creusure 56 pour faciliter l'appui du bras 53a du levier de blocage 52.

On examine maintenant le fonctionnement du dispositif d'aide au maintien en position de l'anneau de quantième selon l'invention en liaison avec les figures 7A à 7F. En période de fonctionnement normal de la montre, c'est-à-dire en dehors des phases de correction de l'indication de quantième, le levier de blocage 52 est bloqué entre la roue 132 du troisième mobile multiplicateur 13 et le sautoir 50 qu'il maintient fermement appuyé contre l'anneau de quantième supérieur 2. Le mobile multiplicateur 13 et l'anneau de quantième supérieur 2 étant tous deux immobiles, il n'y a pas de risque que ledit anneau de quantième supérieur 2 bouge en cas de choc. Peu de temps avant minuit, on entre en phase de correction de l'indication de quantième et la roue de commande 4 commence à tourner (figure 7A). Le levier de blocage 52 étant maintenu contre la roue 132 du troisième mobile multiplicateur 13 par le bras 51 b du ressort 51, il n'y a pas de jeu entre ce levier 52 et cette roue 132. Par contre, il y a des jeux qui s'additionnent entre la roue 132 et l'engrenage supérieur du mobile correcteur 9 ainsi qu'entre l'engrenage supérieur du mobile correcteur 9 et l'anneau de quantième supérieur 2. En conséquence, quand la roue de commande 4 et donc la roue 132 du troisième mobile multiplicateur 13 commencent à tourner, ladite roue 132 va d'abord entraîner le levier de blocage 52 avant d'entraîner le mobile correcteur 9 et l'anneau de quantième 2. Ce faisant, la roue 132 va écarter le levier 52 de sa position de blocage à l'encontre de la force de rappel du bras 51 b du ressort 51 et ainsi libérer le sautoir 50 (figure 7B). Immédiatement après avoir écarté le levier 52 de sa position de blocage du sautoir 50, la roue 132 commence à faire tourner l'anneau de quantième 2 via l'engrenage supérieur du mobile correcteur 9. A partir de ce moment là (voir figure 7C). c'est le sautoir 50 qui devient l'organe de commande du levier de blocage 52. On observe en effet à ce stade que le bras 53a du levier de blocage 52 est sorti de la creusure 56 prévue sur le sautoir 50 et est en appui glissant contre un flanc droit 58 dudit sautoir 50 qui se trouve dans le prolongement de ladite creusure 56. Ainsi, lorsque l'anneau de quantième 2, entraîné par l'engrenage supérieur du mobile correcteur 9, se met à tourner, le sautoir 50 pivote à son tour pour passer de l'intervalle entre deux dents 22 de la denture intérieure de l'anneau de quantième 2 dans lequel il se trouve à l'intervalle suivant en passant par-dessus la dent 22 qui sépare ces deux intervalles. En pivotant, le sautoir 50 fait pivoter le levier de blocage 52 dans le sens horaire, c'est-à-dire dans le même sens que le sens dans lequel la roue 132 le fait pivoter, à l'encontre de la force de rappel du bras 51 b du ressort 51 qui tend à ramener ledit levier 52 dans sa positon de blocage du sautoir 50.

A la figure 7D, le mécanisme de quantième selon l'invention est représenté dans la position qui précède immédiatement le passage de l'indication de quantième d'un quantième donné, en l'espèce le « 16 », au quantième suivant, ici le « 17 ». On voit sur cette figure que le sautoir 50 est en appui par son talon 60 sur celle des dents 22 de la denture intérieure de l'anneau de quantième 2 qui sépare l'intervalle entre deux dents 22 dans lequel ledit sautoir 50 se trouvait de l'intervalle suivant dans lequel ledit sautoir 50 va tomber. Additionnellement, le sautoir 50 maintient le levier 52 écarté de sa position de repos dans laquelle il bloque ledit sautoir 50.

Lorsqu'on passe de la figure 7D à la figure 7E, l'engrenage supérieur du mobile correcteur 9 a fini de faire avancer l'anneau de quantième supérieur 2 et le sautoir 50 est tombé dans l'intervalle entre les deux dents 22 suivantes sous l'effet de la force de rappel élastique du bras 51 a du ressort 51. Lors de son saut, le sautoir 50 devient l'élément moteur de l'anneau de quantième 2 qui finit de pivoter et qui est limité dans son avance par le talon 60 dudit sautoir 50 dont les plans inclinés viennent en contact avec les deux dents 22 suivantes. Simultanément, le levier de blocage 52 remonte le long du flanc 58 du sautoir 50 et à la figure 7F qui représente le mécanisme de quantième selon l'invention après le saut du quantième, l'extrémité du bras 53b du levier de blocage 52 est revenue se loger dans la creusure 56 du sautoir 50, bloquant ainsi à nouveau ce dernier.

On constate, au vu de ce qui précède, que l'anneau de quantième supérieur 2 est constamment bloqué et qu'il présente donc une bonne résistance aux chocs et ne risque pas de sauter inopinément. Plus précisément, durant les phases de fonctionnement normal de la montre, le disque de quantième supérieur 2 est maintenu en position de blocage par le levier de blocage 52 et durant les périodes de correction de l'indication de quantième, le disque de quantième 2 est maintenu par l'engrenage supérieur du mobile correcteur 9.

Dans ce qui précède, on s'est intéressé au disque de quantième supérieur 2. La présente invention s'applique de manière identique à l'anneau de quantième inférieur 3. A cet effet, il est prévu un levier de blocage 52' agencé sous le levier de blocage 52 et monté pivotant autour du même axe que ce dernier. Ce levier de blocage 52' coopère avec la roue 122 du quatrième engrenage multiplicateur 14 et avec un sautoir 50' monté sous le sautoir 50 et pivotant autour du même axe que ce dernier. Le levier de blocage 52' est maintenu contre la roue 122 par un ressort 51b' et le sautoir 50' est maintenu en position d'indexation de l'anneau de quantième inférieur 3 par un ressort 51 a'. Les deux ressorts 51 b' et 51 a' peuvent être séparés ou venir de matière. Il peut même être envisagé, comme représenté à la figure 6, que les quatre ressorts 51 a, 51a', 51 b et 51 b' soient réalisés d'une seule pièce sous la forme de lames élastiques parallèles deux à deux.

## Revendications

1. Dispositif d'aide au maintien en position d'un disque indicateur de quantième (2 ; 3) pour pièce d'horlogerie, la position d'un disque indicateur de quantième (2 ; 3) étant indexée par un sautoir (50 ; 50'), ce dispositif comprenant un organe de blocage (52 ; 52') qui est agencé pour en dehors des périodes de correction de l'indication de quantième, maintienir bloqué le sautoir (50 ; 50'), cet organe de blocage (52 ; 52') étant lui-même bloqué entre le sautoir (50 ; 50') et une roue dentée (132 ; 122) d'un train d'engrenages (11, 13, 9 ; 12, 14, 9) qui relie cinématiquement une roue de commande (4) qui est agencée pour effectuer un tour complet en 31 jours au disque indicateurs de quantième (2 ; 3), l'organe de blocage (52 ; 52') étant agencé pour être écarté de sa position de blocage du sautoir (50 ; 50') en phase de correction de l'indication de quantième par la roue dentée (132 ; 122) qui est elle-même entraînée par le train d'engrenages (11, 13, 9 ; 12, 14, 9), ce dispositif d'aide au maintien étant **caractérisé en ce que** l'organe de blocage (52) est un levier comprenant deux bras diamétralement opposés (53a, 53b) par lesquels il est en appui respectivement contre le sautoir (50) et contre la roue dentée (132).

2. Dispositif selon la revendication 1, **caractérisé en ce que** le levier de blocage (52 ; 52') est maintenu contre la roue dentée (132 ; 122) par le bras (51 b ; 51 b') d'un ressort (51 ; 51'), de sorte qu'il n'y a pas de jeu entre ledit levier (52 ; 52') et ladite roue dentée. (132 ; 122).

3. Dispositif selon la revendication 2, **caractérisé en ce que** le sautoir (50 ; 50') est maintenu en position d'indexation de l'anneau de quantième (2 ; 3) par un bras élastique (51a ; 51a') qui vient de matière avec le bras (51b ; 51 b') du ressort (51 ; 51') qui assure le maintien du levier de blocage (52 ; 52').

4. Dispositif selon l'une quelconque des revendications 2 ou 3, **caractérisé en ce que** les ressorts (51 ; 51') qui assurent le maintien des deux leviers de blocage (52 ; 52') et des deux sautoirs (50 ; 50') sont faits d'une seule pièce.

5. Dispositif selon l'une quelconque des revendications 1 à 4, **caractérisé en ce qu'**en régime de fonctionnement normal de la pièce d'horlogerie, l'extrémité du bras (53b) du levier de blocage (52) est en appui contre le sautoir (50) au niveau d'une creusure (56) que présente ce dernier.

6. Dispositif selon la revendication 4 quand elle dépend de la 2, **caractérisé en ce qu'**en phase de correction de l'indication de quantième, le levier de blocage (52) est agencé pour être entraîné en rotation par la roue dentée (132) à l'encontre de la force de rappel du ressort (51) et pour s'écarter de sa position de blocage du sautoir (50) pour venir glisser par son bras (53a) le long d'un flanc droit (58) dudit sautoir (50) qui se trouve dans le prolongement de la creusure (56), de sorte que c'est le sautoir (50) qui, forcé de pivoter par l'anneau de quantième (2), devient l'organe de commande du levier de blocage (52).

## Claims

1. Device that assists in maintaining the position of a date indicator disc (2; 3) for a timepiece, the position of the date indicator disc (2; 3) being indexed by a jumper spring (50; 50'), said device including a locking member (52; 52) which is arranged, outside the date indication correction periods, to keep the jumper spring (50; 50') locked, said locking member (52; 42') being itself locked between the jumper spring (50; 50') and a toothed wheel (133; 122) of a gear train (11, 13, 9; 12, 14, 9) which kinematically connects a control wheel (4) that is arranged to complete one revolution in 31 days to the date indicator disc (2; 3), the locking member (52; 52') being arranged to be moved away from the position in which it locks the jumper spring (50; 50') in the date indication correction phase by the toothed wheel (132; 122) which is itself driven by the gear train (11, 13, 9; 12, 14, 9), this device being **characterized in that** the locking member (52) is a lever comprising two diametrically opposite arms (53a, 53b) via which the lever abuts against the jumper spring (50) and against the toothed wheel (132) respectively.

2. Device according to claim 1, **characterized in that** the locking lever (52; 52') is held against the toothed wheel (132; 122) by the arm (51b; 51 b') of a spring (51; 51'), such that there is no play between said lever (52; 52') and said toothed wheel (132; 122).

3. Device according to claim 2, **characterized in that** the jumper spring (50; 50') is held in the position in which it indexes the date ring (2; 3) by an elastic arm (51 a; 51 a') which is integral with the arm (51 b, 51 b') of the spring (51; 51') which holds the locking lever (52; 52').

4. Device according to any of claims 2 or 3, **characterized in that** the springs (51; 51') which hold the two locking levers (52; 52') and the two jumper springs (50; 50') are made in a single part.

5. Device according to any of claims 1 to 4, **characterized in that** in the normal operating mode of the timepiece, the end of the arm (53b) of the locking lever (52) is abutting against the jumper spring (50) in a hollow (56) made therein.

6. Device according to claim 5 when it depends from claim 2, **characterized in that** in the date indication correction phase, the locking lever (52) is arranged to be driven in rotation by the toothed wheel (132) against the return force of the spring (51) and to move away from the position in which it locks the jumper spring (50) to slide via the arm thereof (53a) along a straight side (58) of said jumper spring (50), which is in the extension of the hollow (56), such that it is the jumper spring (50), which, forced to pivot by the date ring (2), becomes the control member for the locking lever (52).

## Patentansprüche

1. Hilfseinrichtung zum Erhalten der Position einer Scheibe zum Anzeigen des Datums (2; 3) für ein Uhrwerk, wobei die Position der Scheibe zur Anzeige des Datums (2; 3) an eine Sprungfeder (50; 50') gekoppelt ist und wobei die Einrichtung ein Blockierorgan (52; 52') aufweist, welches außerhalb von Korrekturphasen der Datumsanzeige dazu ausgebildet ist, die Sprungfeder (50; 50') blockiert zu halten, wobei das Blockierorgan (52; 52') selbst zwischen der Sprungfeder (50; 50') und einem Zahnrad (132; 122) über eine Übersetzung (11, 13, 9; 12, 14, 9) blockiert ist, welche kinematisch mit einem Steuerrad gekoppelt ist, welches dazu ausgebildet ist, eine vollständige Umdrehung mit 31 Tagen auf die Scheibe zum Anzeigen des Datums (2; 3) zu übertragen, wobei das Blockierorgan (52; 52') dazu ausgebildet ist, während der Korrekturphase der Datumsanzeige durch das Zahnrad (132; 122) aus seiner Blockierstellung der Sprungfedern (50; 50') gelöst zu werden, wobei das Zahnrad selbst von der Übersetzung (11, 13, 9; 12, 14, 9) angetrieben ist und wobei die Hilfseinrichtung zum Erhalten **dadurch gekennzeichnet ist, dass** das Blockierorgan (52) ein Hebel mit zwei diametral gegenüberliegenden Armen (53a, 53b) ist, über welche er entsprechend an der Sprungfeder (50) und am Zahnrad (132) anliegt.

2. Einrichtung nach Anspruch 1, **dadurch gekennzeichnet, dass** der Blockierhebel (52; 52') über den Arm (51b; 52b') einer Feder (51; 51') gegen das Zahnrad (132; 122) gehalten wird, derart, dass zwischen dem Hebel (52; 52') und dem Zahnrad (132; 122) kein Spiel ist.

3. Einrichtung nach Anspruch 2, **dadurch gekennzeichnet, dass** die Sprungfeder (50; 50') in einer Anzeigeposition des Datumsrings (2; 3) mittels eines elastischen Arms (51a; 51 a) gehalten ist, welcher aus dem Material des Arms (51b; 51b') der Feder (51; 51') ist, welche die Beibehaltung des Blockierhebels (52; 52') sichert.

4. Einrichtung nach einem der Ansprüche 2 oder 3, **dadurch gekennzeichnet, dass** die Federn (51; 51'), welche die Erhaltung der beiden Blockierhebel (52; 52') und der beiden Sprungfedern (50; 50') sichern, aus einem einzigen Teil gefertigt sind.

5. Einrichtung nach einem der Ansprüche 1 bis 4, **dadurch gekennzeichnet, dass** in einem normalen Betriebszustand des Uhrwerks die Enden des Arms (53b) des Blockierhebels (52) in Anlage mit der Sprungfeder (50) in Höhe einer Vertiefung (56) sind, welche letztere darstellt.

6. Einrichtung nach Anspruch 5, sofern von Anspruch 2 abhängig, **dadurch gekennzeichnet, dass** in einer Korrekturphase der Datumsanzeige der Blockierhebel (52) dazu ausgebildet ist, über das Zahnrad (132) entgegen einer sich wiederholenden Kraft der Feder (51) in Rotation versetzt zu werden, um seine Blockierstellung der Sprungfeder (50) aufzuheben, um über seine Arme (53a) entlang einer rechten Flanke (58) der Sprungfeder (50) zu gleiten, die sich in Verlängerung der Vertiefung (56) befindet, derart, dass die Sprungfedern (50) welche durch den Datumsring zum Verschwenken gezwungen ist, zum Steuerorgan des Blockierhebels (52) wird.
